# EUROPÄISCHE PATENTSCHRIFT

(11) **EP 2 031 152 B1**
(45) Veröffentlichungstag und Bekanntmachung des Hinweises auf die Patenterteilung: **04.12.2013**
(21) Anmeldenummer: 07115400.9
(22) Anmeldetag: 31.08.2007
(51) Int. Cl.: E04H 1/12

(54) **Modulares Sanitärsystem**
Modular sanitation system
Système sanitaire modulaire

(43) Veröffentlichungstag der Anmeldung: 04.03.2009
(73) Patentinhaber: Sanifair GmbH, 53175 Bonn (DE)
(72) Erfinder: Pillat, Franz, 81549 München (DE); Przygodda, Jens, 50858 Köln (DE)
(74) Vertreter: Kayser, Martin

(56) Entgegenhaltungen:
- EP-A- 0 481 246
- FR-A- 2 299 843
- FR-A- 2 817 270

## Beschreibung

Die vorliegende Erfindung betrifft ein modulares Sanitärsystem. Der Begriff Sanitärsystem bezieht sich dabei auf Vorrichtungen zur Bereitstellung sanitärer Anlagen, wie beispielsweise Toiletten, Waschgelegenheiten und Duschen. Üblicherweise sind Sanitärsysteme in bestehende Gebäude integriert, oftmals jedoch besteht auch die Notwendigkeit, Sanitärsysteme außerhalb von Gebäuden bereitzustellen. Dies kann beispielsweise auf Großbaustellen, im Rahmen von Großveranstaltungen oder auch bei einem Ausfall von Gebäude-Sanitärsystemen der Fall sein.

In der einfachsten Version sind mobile Toilettenhäuschen bekannt, die mit entsprechenden Fahrzeugen vor Ort transportiert und dort abgestellt werden können. Oftmals weisen derartige Toilettenhäuschen keine sanitären Anschlüsse, wie Anschlüsse für Wasser oder Elektrizität auf. Es werden aber auch Sanitärcontainer eingesetzt, die über fließend Wasser oder Elektrizität verfügen. Derartige Sanitärsysteme weisen üblicherweise die Größe von Seecontainern auf (etwa 6 x 6 m x 3 x 2,8 m) und können somit auf Containerfahrzeugen problemlos transportiert werden.

Aus der DE 92 09 891 ist z.B. ein Sanitärcontainer bekannt, der mit Hilfe eines Muldenabsetzkippersystems einsetzbar ist. Auch die DE 10 2005 045 847 A1 beschreibt ein mobiles Raummodul, das als Sanitärraum eingerichtet werden kann. Beide Systeme basieren auf der Grundidee, bereits vorhandene Container bzw. containerähnliche Elemente als Sanitäreinrichtung zu nutzen. Bekannt sind Sanitärcontainer auch aus den Druckschriften FR 2 817 270 und EP 0 481 246 A2.

Die FR 2 299 843 zeigt ein Sanitärmodul mit einer rechteckigen Grundfläche. Dieses kann unterschiedlich eingerichtet sein, auch können mehrere Sanitärmodule nebeneinander eingesetzt werden. In diesem Fall sind diese über aneinander angrenzende Durchgänge begehbar. Sie offenbart ein modulares Sanitärsystem, das die Merkmale des Oberbegriffes des Anspruchs 1 aufweist.

Eine flexiblere Alternative zu den oben genannten Sanitärcontainern bieten Tollettenwagen, die üblicherweise ebenfalls einen Container der oben genannten Bauart aufweisen, der jedoch auf einem Fahrgestell mit Rädern angeordnet ist. Solche Tollettenwagen können so schnell und flexibel zum Einsatzort transportiert werden.

Ein wesentlicher Nachteil aller Sanitärsysteme besteht also darin, dass eine Anpassung an erhöhten oder verminderten Bedarf nur durch eine Änderung der Anzahl gleichartiger Container möglich ist, die dann nebeneinander aufgestellt werden und entsprechend viel Platz benötigen. Dies ist insbesondere dann problematisch, wenn eine entsprechende Freifläche nicht zur Verfügung steht, wenn also beispielsweise Bäume, Mauern oder Gebäude ein Aufstellen mehrerer Container nebeneinander verhindert.

Auch ist von Nachteil, dass alle aufgestellten Container jeweils einen eigenen Eingang aufweisen, da dadurch beispielsweise vermehrt Personal für eine Kontrolle und ggf. ein Kassieren von Benutzungsgebühren notwendig wird.

Die Aufgabe der Erfindung besteht darin, ein flexibel einsetzbares Sanitärsystem zu schaffen, das die Nachteile des Standes nicht aufweist oder zumindest vermindert. Das Sanitärsystem soll insbesondere flexibel sowohl an räumliche Restriktionen vor Ort, als auch an unterschiedliche Benutzermengen anpassbar sein.

Erfindungsgemäß wird die Aufgabe durch ein modulares Sanitärsystem gelöst, bestehend aus
- einem Basismodul mit zumindest zwei verschließbaren Durchgängen,
- Sanitärmodulen mit zumindest zwei verschließbaren Durchgängen,
wobei das Basismodul und die Sanitärmodule derart nebeneinander angeordnet werden können, dass sie über geöffnete Durchgänge miteinander verbunden und begehbar sind, das dadurch gekennzeichnet ist, dass die Module eine rechteckige Grundform aufweisen und das Basismodul acht Durchgänge aufweist, wovon jeweils zwei Durchgänge an einer Seite angeordnet sind und die Sanitärmodule jeweils zwei Durchgänge aufweisen, die über Eck angeordnet sind, wobei in dem Basismodul zumindest eine Drehsperre und eine Schwenktür angeordnet ist.

Ein wesentlicher Grundgedanke der Erfindung besteht also darin, dass anstelle einzelner, in sich geschlossener Systeme ein modulares Sanitärsystem geschaffen wird, bei dem die einzelnen Module miteinander verbindbar ausgeführt sind. Benutzer haben also die Möglichkeit, von einem Modul in das nächste Modul durch einen der Durchgänge hindurchgehen zu können. Somit müssen nicht alle Module die gleiche Einrichtung aufweisen, es können beispielsweise Toiletten und Waschbecken in unterschiedlichen Sanitärmodulen untergebracht sein.

Ein wesentlicher Vorteil der Module besteht darin, dass die Durchgänge verschließbar sind. Hierzu können entweder Türen, Wandelemente oder sonstige geeignete Vorrichtungen vorgesehen sein. Durch diese Verschließbarkeit wird erreicht, dass die einzelnen Module flexibel aneinanderkoppelbar sind, sie können beispielsweise mit einem anderen Sanitärmodul verbunden werden. Werden die Sanitärmodule beispielsweise in Reihe nebeneinander angeordnet und sind die Durchgänge an den nebeneinanderliegeneden Seiten angeordnet, benötigt das letzte Sanitärmodul einer solchen Reihe nur einen Durchgang, nämlich zum benachbarten Sanitärmodul.

In einer besonders einfachen Ausführungsvariante schließt sich an nur ein Basismodul jeweils rechts und links ein Sanitärmodul an, wobei das Basismodul jeweils einen Durchgang in Richtung der beiden Sanitärmodule und einen weiteren Durchgang auf einer der freien Seiten aufweist. Benutzer können dann durch den einzigen freien Durchgang, der dann als Eingang dient durch das Basismodul in die beiden Sanitärmodule gelangen. Die beiden Sanitärmodule können beispielsweise als Toiletten für Männer oder Frauen ausgeführt sein.

Es werden im erfindungsgemässigen modularen Sanitärsystem besonders viele Aufstellungsmöglichkeiten dadurch erreicht, dass die Module rechteckig ausgeführt sind und das Basismodul acht Durchgänge und die Sanitärmodule jeweils zwei Durchgänge aufweisen. Das Basismodul weist bei einer rechteckigen oder quadratischen Grundform jeweils zwei Durchgänge je Seite auf, während die Sanitärmodule zwei über Eck angeordnete Durchgänge aufweisen. Grundsätzlich können die Durchgänge der Sanitärmodule auch einander gegenüber angeordnet sein, die Anordnung über Eck bietet jedoch Vorteile hinsichtlich der Raumausnutzung und der Anordnung der Module zueinander auf. Durch die relative hohe Anzahl an Durchgängen kann das Basismodul mit vielen Sanitärmodulen gekoppelt werden, es bieten sich aber auch unterschiedlichste Aufstellungsmöglichkeiten der Sanitärmodule zueinander an.

Die Anordnung und Aufstellungsmöglichkeiten können erfindungsgemäß dadurch weiter erhöht werden, dass die Einrichtungen der Sanitärmodule in zueinander spiegelverkehrten Varianten vorgesehen sind. Diese Sanitärmodule sind in Links- oder Rechtsausrichtung einsetzbar bzw. miteinander verbindbar. Insbesondere ist auch denkbar, dass zwei oder mehr Basismodule eingesetzt werden, die jeweils einen Zugang in das Sanitärsystem und zu den angrenzenden Sanitärmodulen ermöglichen. Auch können die Basismodule selbst miteinander über Durchgänge verbunden sein, so dass ein relativ großer Eingangsraum entsteht.

In einer besonders vorteilhaften Ausführungsvariante sind die Sanitäreinrichtungen innerhalb der Sanitärmodule derart angeordnet, dass die Zu- und Ableitungen beispielsweise zu den Toiletten stets an nur einer Seitenwand angeordnet sind. Die Zu- und Ableitungen können dann räumlich durch eine Trennwand vom Innenraum abgetrennt sein, was einen optisch vorteilhaften Gesamteindruck schafft. Darüber hinaus können an der entsprechenden Seitenwand Wartungsöffnungen für eine Wartung der Zu- und Ableitungen vorgesehen sein. Bei Verstopfungen oder Defekten der Toiletten können diese also von außen gewartet oder repariert werden, was zum einem für die Benutzer angenehmer ist, zum anderen aber auch oftmals mit einer einfacheren Zugänglichkeit verbunden ist. Entsprechend sind auch die Anschlüsse an das Zu- und Ableitungsrohrsystem auf nur einer Seite der Sanitärmodule angeordnet, wodurch ein schneller und einfacher Aufbau vor Ort möglich ist. Die Sanitärmodule weisen sozusagen einen Technikrucksack oder -raum auf, in dem sämtliche Technik, also beispielsweise auch ein Sicherungskasten für die Elektrizität, untergebracht sind.

Die Durchgänge können herausnehmbare Wandelemente aufweisen bzw. sind mit diesen auch verschließbar. Gegenüber Türen haben herausnehmbare Wandelemente den Vorteil, dass möglichst wenige bewegbare Elemente innerhalb der Sanitärmodule angeordnet sind. Gerade im Sanitärbereich werden Türklinken aus hygienischen Gründen nur ungern benutzt. Auch verschmutzen Türen durch das häufige Anfassen schneller bzw. werden diese oftmals mit den Füssen oder Ellbogen geöffnet, was auch zu Beschädigungen führen kann.

In einer besonders vorteilhaften Ausführungsvariante sind die herausnehmbaren Wandelemente in dafür vorgesehene Aufnahmevorrichtungen im Inneren der Module einhängbar. Um einen optischen angenehmeren Eindruck zu vermitteln, können die Wandelemente farblich dekoriert sein, sie können aber auch Werbebotschaften oder andere Informationen aufweisen. Die Wandelemente können auch außen angebracht werden, um dort als Informations- oder Werbeträger zu dienen. Es ist grundsätzlich natürlich auch möglich, die Außenwände der Module selbst als Werbeflächen zu nutzen, beispielsweise zu bekleben.

Die einzelnen Module können andere Abmessungen als die üblichen Containerabmessungen aufweisen, beispielsweise reichen eine Länge von etwa 4,2 m, eine Breite von etwa 3 m und eine Höhe von 2,8 m aus. Durch die geringeren Abmessungen können die räumlichen Voraussetzungen vor Ort besser ausgenutzt werden.

Anstelle eines Wandelementes oder üblichen Tür kann auch eine Mischform vorgesehen sein, nämlich ein Element, das nach Art einer Tür geschwenkt werden kann, so dass es an der die Tür einfassenden Wand zur Anlage kommt. Das Wandelement wird also sozusagen aus der Öffnung seitlich herausgeschwenkt und liegt an einer dafür vorgesehenen Freifläche unmittelbar an der Wand daneben an.

Die Einrichtung der Module kann nahezu beliebig erfolgen, beispielsweise können Duschen, Babywickelmöglichkeiten, Toiletten, Waschgelegenheiten usw. vorgesehen sein.

Erfindungsgemäß wird in dem Basismodul auch ein Zugangssystem mit Drehsperren oder Schwenktüren vorgesehen. Besonders vorteilhaft ist ein Zugangssystem, bei dem der Zugang nach Zahlung eines Geldbetrages freigegeben wird und der Benutzer einen Wertbon erhält. Der Wert-Bon kann selbst wieder als Zahlungsmittel eingesetzt werden. Insbesondere hat es sich als vorteilhaft erwiesen, wenn der Wert-Bon in unmittelbarer Nähe des Zugangssystems verwendet werden kann, beispielsweise zum Kauf von Speisen oder Getränken in einem Geschäft oder Kiosk. Der Vorteil besteht darin, dass die Benutzer des Zugangssystems zwar eine bestimmte Zahlung leisten müssen, diese jedoch auf andere Leistungen übertragbar ist. Ein solches System eignet sich insbesondere für den Zugang von öffentlichen Toiletten, selbst wenn das Verlangen einer Zahlung aus gesetzlichen oder moralischen Gründen nicht möglich bzw. gewünscht ist. Der Benutzer zahlt in einem solchen Fall zwar einen bestimmten Betrag, diese berechtigt ihn aber nicht nur zur Benutzung der Toilette, sondern ermöglicht ihm bei Vorlage eines Wert-Bons auch den Kauf von Speisen, Getränken oder ähnlichem.

Ist eine solches Zahlungssystem vorgesehen, kann eines der Module einen Verkaufsraum aufweisen, in dem die Wertbons eingelöst werden können. Auch sind entsprechende Automaten denkbar, die Wertbons annehmen und Ware ausgeben.

Die Module können auch weitere übliche Einrichtungen zur bestimmungsgemä-ßen Benutzung aufweisen, beispielhaft sind hier Vorrichtungen wie Klimaanlage, Lüftungssystem, Lichtanlage, ggf. Lautsprecher für Musik oder Audioinformationen zu nennen.

Zwischen den Modulen können Dichtungselemente vorgesehen sein, die die Durchgänge gegen Einflüsse von außen, wie Regen, Schnee oder Wind, abdichten. Beispielsweise können die Durchgänge von Gummidichtungen umgeben sein, die beim Aneinanderstellen der Module zusammengedrückt werden und den Zwischenraum zwischen den Modulen abdichten. Alternativ oder zusätzlich ist weiterhin ein Dachelement einsetzbar, das die Durchgänge bzw. Übergänge zwischen den Modulen vor Niederschlag schützt. Derartige Dachelemente können beispielsweise durch einfache flächige Platten gebildet sein, die schwenkbar auf dem Dach der Module angeordnet sind und im Bedarfsfall über die Durchgänge gelegt werden.

In einer besonders vorteilhaften Variante können zwischen den Modulen auch Überbrückungselemente vorgesehen sein, die dann zum Einsatz kommen, wenn die Module nicht unmittelbar aneinander gestellt werden können oder sollen. Benutzer können dann durch die Überbrückungselemente, die bis zu mehreren Metren lang sein können, von einem Modul in das andere gelangen. Beispielsweise eignet sich ein begehbarer Steg, der von einer Art Faltenbalg mit entsprechend großem Durchmesser umgeben ist. Der Faltenbalg schließt an den Durchgängen an. Ein Vorteil eines Faltenbalgs besteht in seiner Krümmungsfähigkeit, die Module müssen also nicht exakt nebeneinander stehen. Sollte eine Krümmung notwendig sein, ist lediglich der begehbare Steg entsprechend anzupassen. Grundsätzlich sind neben dem Faltenbalgsystem aber auch sämtliche andere Systeme denkbar, die einen Durchgang von einem Modul zum nächsten ermöglichen.

Die Module weisen weiterhin Vorrichtungen zum Höhenausgleich auf, die ein horizontales Aufstellen vor Ort ermöglichen. Derartige Höhenausgleichssysteme können durch herausschraubbare Stützelemente gebildet sein, denkbar sind aber auch andere geeignete Vorrichtungen.

Die Module können weiterhin elektrische Verbindungselemente zur Verbindung der Module aufweisen. Die Module werden also elektrisch miteinander verbunden, während nur ein Modul an das elektrische Netz vor Ort angeschlossen werden muss. Auch dies spart Installationsaufwand.

Grundsätzlich ist auch die Verwendung eines Treppenhausmoduls denkbar, wodurch eine zweistöckige oder sogar mehrstöckige Anordnung der Module möglich wird. Ein solches Treppenhausmodul weist entsprechend mehrere Durchgänge übereinander auf.

Anhand der nachfolgenden Figuren wird die Erfindung näher erläutert, dabei zeigen diese lediglich bevorzugte Ausführungsvarianten, die Erfindung soll nicht auf diese beschränkt sein. Es zeigen:
- Fig. 1:: eine Ausführungsvariante des erfindungsgemäßen Sanitärsystems von oben im Schnitt,
- Fig. 2:: eine alternative Anordnung der Module aus Figur 1,
- Fig. 3:: eine weitere erfindungsgemäße Anordnung mit einem Basismodul und vier Sanitärmodulen,
- Fig. 4:: eine weitere Ausführungsvariante mit zwei Basismodulen und acht Sanitärmodulen,
- Fig. 5:: eine zweite bevorzugte Ausführungsvariante eines Sanitärmoduls mit Technikraum.

Gemäß den gezeigten Ausführungsvarianten besteht ein erfindungsgemäßes modulares Sanitärsystem 20 aus mindestens einem Basismodul 22 und mindestens zwei Sanitärmodulen 24. Die Module 22, 24 weisen verschließbare Durchgänge 26 auf, über die die Module 22, 24 dann begehbar sind, wenn die Durchgänge 26, zweier Module 22, 24 aneinander liegend angeordnet sind. Die Durchgänge 26 sind durch entsprechende Wandelemente 28 verschließbar. Die Wandelemente 28 können als Tür ausgeführt sein, sie können aber auch durch herausnehmbare Platten gebildet sein. In den gezeigten Ausführungsbeispielen sind diejenigen Durchgänge 26, bei denen die Wandelemente 28 entfernt wurden, gestrichelt dargestellt. Insbesondere die Durchgänge 26 des Basismoduls 22 können auch durch Türen gebildet sein, wie in den Figuren 2 bis 5 angedeutet.

Die Figuren 1 bis 4 verdeutlichen weiterhin, dass das Sanitärsystem 20 insbe-sondere dann sehr variabel ist, weil das Basismodul 22 acht Durchgänge 26 aufweist, von denen jeweils zwei Durchgänge an einer Seite einer rechteckigen Grundform angeordnet sind. Die zugehörigen Sanitärmodule 24 weisen jeweils zwei Durchgänge 26 auf, die im gezeigten Ausführungsbeispiel über Eck angeordnet sind. Weiterhin sind die Sanitärmodule 24 in insgesamt vier Ausführungsvarianten vorhanden, nämlich dem Sanitärmodul 24 ausgeführt als Männertoilette, ein Sanitärmodul 24 ausgeführt als Frauentoilette, wobei von jeder der beiden Ausführungsvarianten jeweils zwei zueinander spiegelverkehrte Ausführungsvarianten vorhanden sind. Dies zeigt besonders deutlich Figur 5, die die Verwendung solcher Sanitärmodule 24 beinhaltet.

Die gezeigten Basismodule 22 beinhalten jeweils zwei Drehsperren 30 und daneben eine Schwenktür 32. Vorteilhafterweise weist die Schwenktür 32 eine für Kinder passierbare Öffnung, vorzugsweise in Form eines Kinderumrisses auf. Die Schwenktür 32 dient somit gleichermaßen als Behinderten-, Kinder und Notein- bzw. -ausgang.

Exemplarisch sind die Sanitärmodule 24 mit Sitztoiletten 34, Stehtoiletten 36 und Waschbecken 28 ausgerüstet. Weiterhin ist ein herunterklappbarer Wickeltisch 40 gezeigt. Die Module 22, 24 können aber auch andere geeignete Sanitäreinrichtungen aufweisen.

Die Figuren 1 bis 5 verdeutlichen weiterhin, dass die Sitztoiletten 34 und die Stehtoiletten 36 jeweils an einer Außenwand angeordnet sind. Figur 6 zeigt, dass gerade dann mit Hilfe einer Zwischenwand 42 ein Technikraum 44 abtrennbar ist, der sämtliche Zu- und Ableitungen zu den Toiletten 34, 36 aufweist. Der Technikraum 44 ist durch mindestens eine Wartungsöffnung 46 von außen zugänglich. Figur 6 zeigt den Technikraum 46 hinter den Sitztoiletten 34, entsprechende Technikräume 46 können aber auch hinter den Stehtoiletten 36 angeordnet sein.

Aus den gezeigten Ausführungsvarianten wird deutlich, dass das erfindungsgemäße Sanitärsystem 20 extrem flexibel einsetzbar ist, wodurch auf verschiedenste Anforderungen vor Ort eingegangen werden kann. Die Module 22, 24 können beispielsweise um bestehende Mauern oder Bäume herum angeordnet werden, es ist auch problemlos möglich, die Anzahl der Toiletten den tatsächlichen Besucherprofilen anzupassen, also z.B. bei einer Überzahl an Frauen entsprechend mehr Frauentoiletten vorzusehen.

Die Erfindung ist nicht auf die dargestellten Ausführungsvarianten beschränkt, sondern umfasst auch weitere Ausführungsmöglichkeiten, die in den Umfang der Ansprüche fallen. Zum Beispiel können die Module auch mehr als acht Türen aufweisen.

## Patentansprüche

1. Modulares Sanitärsystem (20), bestehend aus,
- einem Basismodul (22) mit zumindest zwei verschließbaren Durchgängen (26),
- Sanitärmodulen (24) mit zumindest zwei verschließbaren Durchgängen (26),
wobei das Basismodul (22) und die Sanitärmodule (24) derart nebeneinander angeordnet werden können, dass sie über geöffnete Durchgänge (26) miteinander verbunden und begehbar sind,
wobei die Module (22, 24) eine rechteckige Grundform aufweisen und das Basismodul acht Durchgänge (26) aufweist, wovon jeweils zwei Durchgänge (26) an einer Seite angeordnet sind und die Sanitärmodule (24) jeweils zwei Durchgänge (26) aufweisen, die über Eck angeordnet sind **dadurch gekennzeichnet, dass** in dem Basismodul (22) zumindest eine Drehsperre (30) und eine Schwenktür (32) angeordnet ist.

2. Sanitärsystem (20) nach Anspruch 1, **dadurch gekennzeichnet, dass** zwei unterschiedliche Sanitärmodule (24) vorgesehen sind, deren gleiche Einrichtung zueinander spiegelverkehrt angeordnet ist.

3. Sanitärsystem (20) nach Anspruch 1 oder Anspruch 2, **dadurch gekennzeichnet, dass** ein Sanitärmodul (24) als Sanitärelnheit für Männer und ein Sanitärmodul (24) als Sanitäreinheit für Frauen ausgeführt ist.

4. Sanitärsystem (20) nach einem der Ansprüche 1 bis 3, **dadurch gekennzeichnet, dass** Sanitäranschlüsse in einem Technikraum (44) angeordnet sind, der durch eine Zwischenwand (42) und eine von außen zugängliche Wartungsöffnung (46) begrenzt wird.

5. Sanitärsystem (20) nach einem der Ansprüche 1 bis 4, **dadurch gekennzeichnet, dass** Toiletten (34, 36) jeweils an einer Seite des Sanltärmoduls (24) angeordnet sind.

6. Sanitärsystem (20) nach einem der Ansprüche 1 bis 5, **dadurch gekennzeichnet, dass** die Module (22, 24) jeweils eine Höhenausgleichsvorrichtung aufweisen.

7. Sanitärsystem (20) nach einem der Ansprüche 1 bis 6, **dadurch gekennzeichnet, dass** die Drehsperre (30) durch Zahlung eines Geldbetrages freigegeben wird und der Benutzer einen Wertbon erhält.

## Claims

1. A modular sanitary system (20), consisting of
- a base module (22) having at least two closable passages (26),
- sanitary modules (24) having at least two closable passages (26),
wherein the base module (22) and the sanitary modules (24) can be arranged next to each other in such a manner that they are connected to each other by means of open passages (26) and are safe to walk on,
wherein the modules (22, 24) have a rectangular basic shape, and the base module has eight passages (26), of which two passages (26) are arranged on each side, and the sanitary modules (24) each have two passages (26), which are arranged across the corner,
**characterised in that**
at least one turnstile (30) and one swing door (32) are arranged in the base module (22).

2. The sanitary system (20) according to Claim 1,
**characterised in that**
two different sanitary modules (24) are provided, the identical fittings of which are arranged in a mirror image of each other.

3. The sanitary system (20) according to Claim 1 or 2,
**characterised in that**
one sanitary module (24) is configured as a sanitary unit for men and one sanitary module (24) is configured as a sanitary unit for women.

4. The sanitary system (20) according to any one of Claims 1 to 3,
**characterised in that**
sanitary connections are arranged in an equipment compartment (44), which is delimited by a partition (42) and a maintenance opening (46) which is accessible from the outside.

5. The sanitary system (20) according to any one of Claims 1 to 4,
**characterised in that**
toilets (34, 36) are in each case arranged on one side of the sanitary module (24).

6. The sanitary system (20) according to any one of Claims 1 to 5,
**characterised in that**
the modules (22, 24) each have a height equalisation device.

7. The sanitary system (20) according to any one of Claims 1 to 6,
**characterised in that**
the turnstile (30) is released by the payment of an amount of money and the user receives a token.

## Revendications

1. Système de sanitaires modulaire (20), composé
- d'un module de base (22) comportant au moins deux passages obturables (26),
- de modules de sanitaires (24) comportant au moins deux passages obturables (26),
le module de base (22) et les modules de sanitaires (24) pouvant être juxtaposés de manière à être reliés entre eux et accessibles via des passages ouverts (26),
les modules (22, 24) ayant une forme de base rectangulaire et le module de base présentant huit passages (26) dont respectivement deux passages (26) sont pratiqués d'un côté et les modules de sanitaires (24) présentant respectivement deux passages (26) qui sont disposés en angle, **caractérisé en ce que**, dans le module de base (22), au moins un tourniquet (30) et une porte pivotante (32) sont disposés.

2. Système de sanitaires (20) selon la revendication 1, **caractérisé en ce qu'**il est prévu deux modules de sanitaires différents (24) dont les aménagements identiques sont disposés inversés mutuellement en miroir.

3. Système de sanitaires (20) selon la revendication 1 ou la revendication 2, **caractérisé en ce qu'**un module de sanitaires (24) se présente sous forme d'une unité de sanitaires pour hommes et qu'un module de sanitaires (24) se présente sous forme d'une unité de sanitaires pour femmes.

4. Système de sanitaires (20) selon une des revendications 1 à 3, **caractérisé en ce que** les raccordements des sanitaires sont disposés dans un compartiment technique (44) qui est limité par une cloison intermédiaire (42) et une ouverture de maintenance accessible de l'extérieur (46).

5. Système de sanitaires (20) selon une des revendications 1 à 4, **caractérisé en ce que** des toilettes (34, 36) sont disposées respectivement d'un côté du module de sanitaires (24).

6. Système de sanitaires (20) selon une des revendications 1 à 5, **caractérisé en ce que** les modules (22, 24) présentent respectivement un dispositif de compensation de hauteur.

7. Système de sanitaires (20) selon une des revendications 1 à 6, **caractérisé en ce que** le tourniquet (30) se débloque en payant une somme d'argent, l'utilisateur recevant alors un ticket.
